# EUROPÄISCHE PATENTSCHRIFT

(11) **EP 2 890 852 B1**
(45) Veröffentlichungstag und Bekanntmachung des Hinweises auf die Patenterteilung: **10.05.2017**
(21) Anmeldenummer: 12748549.8
(22) Anmeldetag: 06.07.2012
(51) Int. Cl.: E04C 5/16, E04C 5/20

(54) **FIXIERUNG FUER EINBAUTEILE IN ARMIERUNGEN**
FIXING FOR BUILT-IN PARTS IN REINFORCEMENTS
FIXATION POUR ÉLÉMENTS À INSÉRER DANS DES ARMATURES

(43) Veröffentlichungstag der Anmeldung: 08.07.2015
(73) Patentinhaber: acG Holding AG, 3422 Kirchberg (CH); Robert, André, 9445 Rebstein (CH)
(72) Erfinder: ROBERT, André, CH-9445 Rebstein (CH); GUTZWILLER, Clément, CH-3422 Kirchberg (CH)
(74) Vertreter: Fleck, Hermann-Josef
(86) Internationale Anmeldenummer: PCT/IB2012/053457
(87) Internationale Veröffentlichungsnummer: WO 2014/006453

(56) Entgegenhaltungen:
- DE-A1- 2 229 093

## Beschreibung

Die vorliegende Erfindung betrifft eine Anordnung mit mindestens einem winklig gestalteten Einbauteil und mindestens einer Fixierung für Einbauteile in Armierungen gemäss dem Oberbegriff des Patentanspruchs 1.

Hinreichend bekannt ist die Fixierung von Stahlnetzen und Grundarmierungen, bei welchen zwischen den Armierungslagen Distanzhalter eingebaut werden, um den Abstand zwischen oberen und unteren Armierungslagen oder Überdeckungen (Abstand zwischen Betonaussenseite und Armierung) zu gewährleisten. Bei herkömmlichen und in einer Vielzahl verwendeten Armierungen handelt es sich um horizontal und/oder vertikal verlaufende Stahlarmierungen, welche mit einfachem Distanzhalter während des Eingiessens des Betons in Lage gehalten werden können. Andere Einbauteile wie beispielsweise Armierungkörbe in Beton zu fixieren ist ebenfalls eine bekannte Aufgabe. Sie bietet keine Probleme, solange z.B. ein Armierungskorb horizontal und/oder vertikal verlaufende Eisen aufweist, welche zu nahe liegenden Armierungslagen der Grundarmierung parallel sind und an diesen sicher befestigt werden können.

In die Standard Armierung einzubauende, winklig gestaltete Einbauteile wie sie z.B. WO 201103178 für Rohreinlagen in Betondecken vorstellt, erfordern andere Methoden der Fixierung. Grundsätzlich kann natürlich jedes zusätzlich einzubauende Element mittels Drahtverbindung an den Grundarmierungs- elementen befestigt werden. Für winklig verlaufende Einbauteile ist dies jedoch nicht nur zeitaufwendig, sondern auch unsicher. Leicht können sich auf diese Art fixierte Armierungskörbe während des Eingiessens verschieben und gewährleisten somit die ihnen zugedachte Aufgabe der Kraftübertragung um ein eingelegtes Rohr herum nicht mehr optimal. Dies birgt grosse Gefahr, ist diese gefährliche Situation doch nach dem Eingiessen und Aushärten des Betons von aussen nicht mehr sichtbar!

In der DE 22 29 093 A1 ist eine Anordnung mit einer Fixierung für winklige Einbauteile in Armierungen mit Fixierstäben gezeigt.

Die vorliegende Erfindung stellt sich nunmehr die Aufgabe eine Fixierung für Einbauteile in Armierungen für nicht horizontal oder vertikal, sondern winklig gestaltete und winklig einzubauende Einbauteile die Stabilität der Armierung mit allen Elementen und auch allenfalls bereits eingelegten Rohren oder anderen Einlageelementen vor und während des Eingiessens des Betons derart zu verbessern, dass die statischen Erfordernisse mit Sicherheit erreicht werden und nicht vor oder während des Eingiessens der Betonmasse durch Verschieben der Teile unvorhergesehene, im Endzustand unsichtbare und gefährliche Einbussen der Festigkeit der ganzen Betonkonstruktion entstehen.

Diese Aufgabe löst eine Anordnung mit mindestens einem winklig gestalteten Einbauteil und mindestens einer Fixierung für Einbauten in Armierungen mit den Merkmalen des Patentanspruches 1. Weitere erfindungsgemässe Merkmale gehen aus den abhängigen Ansprüchen hervor und deren Vorteile sind in der nachfolgenden Beschreibung erläutert.

In der Zeichnung zeigt:
- Fig. 1: Grundprinzip einer Fixierung für Einbauteile in Armierungen.
- Fig. 2: Ausführungsform einer Fixierung für Einbauteile in Armierungen.
- Fig. 3: Darstellung eines Einbauteiles und einer Fixierung für Einbauteile in Armierungen.
- Fig. 4: Variante einer Fixierung für Einbauteile in Armierungen.
- Fig. 5: Fixierung für Einbauteile in Armierungen mit Einbauten und Armierungsnetz.

Die Figuren stellen mögliche Ausführungsbeispiele dar, welche in der nachfolgenden Beschreibung erläutert werden.

Ein erfindungsgemässes Fixiernetz 10 erlaubt es, mit einfachem Handgriff Einbauteile 5 wie sie z.B. in WO 201103178 vorgestellt werden so zu fixieren, dass diese während und nach dem Eingiessen von Beton sicher in der gewünschten Lage verbleiben (Fig. 5). Ein Fixiernetz 10,10' verhindert wirkungsvoll die Gefahr des Verdrehens und Verschiebens der winkligen Einbauteile 5 relativ zur Armierung 7. Die Fixierung 1, bestehend aus vier Fixierstäben 3, welche auf einer Traverse 2 auf mindestens einer Seite ausragend befestigt sind, kann in deren Grundprinzip (Fig. 1) für viele hier nicht alle beschriebene und dargestellte, winklige Einbauteile 5, die z.B. in WO 201103178 vorgestellt sind, angewandt werden.

Der erfinderische Gedanke basiert auf der Tatsache, dass ein winkeliger Stab wie er beispielhaft mit Einbauten 5 in Fig. 1 gezeigt ist, in einer durch vier im richtigen Abstand angeordnete Fixierstäbe 3 definierten Fixierung 1, unverrückbar und sicher gehalten wird.

In der Praxis ist ein Einbauten 5 nicht einfach ein Winkel aus Armierungseisen, wie es die Fig. 1 zeigt. Einbauteile 5 weisen normalerweise mindestens eine Grundform auf, wie sie in Fig. 3 oder Fig. 5 gezeigt wird.

Um die Fixierung 1 für solche in der Praxis verwendete Einbauteile 5 zu verwenden, muss sie handlich, einfach und stabil sein. Es bietet sich deshalb an, zwei Fixierungen 1 wie sie in Fig. 1 dargestellt sind, miteinander zu einem Fixiernetz (Fig. 2,4) zu verbinden. Dies kann mindestens auf zwei Arten geschehen. Hier werden die beiden in den Figuren 2 und 4 dargestellten Arten beschrieben:
- Die vier aussen liegenden Fixierstäbe 3 von zwei Fixierungen 1 werden durch zwei Fixierverbinder 4,4' ersetzt, welche die zwei Fixierungen 1 zu einem Fixiernetz 10 verbinden und gleichzeitig die Aufgabe der vier ersetzten Fixierstäbe 3 für den Halt des Einbauteiles 5 übernehmen (Fig. 2).
- Zwei Fixierungen 1 werden mittels zwei Verbindungsstäben 6, 6' miteinander zu einem Fixiernetz 10' verbunden (Fig. 4).

Ein solchermassen vorbereitetes Fixiernetz 10,10' kann in ein Einbauten 5 seitlich eingeführt werden. Diese Verbindung zwischen Fixiernetz 10,10' und Einbauten 5 bildet, obwohl nicht verschweisst oder verklebt, eine Verbindung, welche in engen Toleranzen formschlüssig und Kraftschlüssig zusammen hält. Die Lage dieser Verbindung bleibt relativ zur Armierung 7 (Fig. 5) auch während des Eingiessens des Betons wie vorgesehen erhalten.

Ein wichtiger Aspekt der vorgestellten Fixiernetze 10,10' ist das gleichzeitige Erfüllen der Bedingung, dass die unterste Ausdehnung des Einbauteiles 5 in etwa auf gleicher Höhe mit der Armierung 7 zu liegen kommt. Dies gewährleistet, dass die untere Überdeckung mit Beton an allen Stellen der Einbauteile 5 genügend ist.

Es ist denkbar, dass das Einbauten 5, entgegen der Richtung in der sie eingeführt wurde, aus dem Fixiernetz 10,10' wieder rausrutschten könnte. Dies zu vermeiden wird z.B. an zwei Stellen mit für die Armierungen üblichen Drähten an den mit "A" bezeichneten Punkten Einbauten 5, Armierung 7 und Fixiernetz 10 miteinander verbunden werden (Fig. 5). Gleiches gilt natürlich für Fixiernetz 10'.

Die vorgestellten Fixiernetze 10,10' können vorbereitend mit Einbauteilen 5 vormontiert werden. Ein solchermassen vormontiertes Set wird auf der Baustelle nur noch in die Armierung 7 eingelegt und allenfalls mit Draht fixiert.

## Patentansprüche

1. Anordnung mit mindestens einem winklig gestalteten Einbauteil (5) und mindestens einer Fixierung (1) für Einbauteile in Armierungen, die mindestens eine Traverse (2) mit mindestens vier in etwa rechtwinklig angeordneten und mit der Traverse (2) fest verbundene Fixierstäbe (3) aufweist,
**dadurch gekennzeichnet,**
**dass** mindestens vier Fixierstäbe (3) auf derselben Seite über die Traverse (2) hinausragen, so dass das winklig gestaltete Einbauteil (5) in der Weise winklig eingeschoben wird, dass es im montierten Zustand zwischen jeweils zwei aufeinanderfolgenden Fixierstäben (3) einen Winkel aufweist, und in der Fixierung, die durch vier im richtigen Abstand angeordnete Fixierstäbe (3) definiert ist (1) ohne zusätzliche Befestigungsmassnahme unverrückbar und sicher gehalten und an definierter Stelle fest verankert ist.

2. Anordnung gemäss Anspruch 1,
**dadurch gekennzeichnet,**
**dass** mindestens zwei Fixierungen (1) verbunden werden, in dem jeweils die aussen liegenden Fixierstäbe (3) durch mindestens zwei Fixierverbinder (4,4') ersetzt werden, wobei diese Fixierverbinder (4,4') mit den Traversen (2,2') fest verbunden sind.

3. Anordnung gemäss Anspruch 1,
**dadurch gekennzeichnet,**
**dass** mindestens zwei Traversen (2,2'), mit welchen mindestens je vier Fixierstäbe (3) fest verbunden sind, mit mindestens zwei Verbindungsstäben (6,6') fest verbunden sind.

## Claims

1. Arrangement with at least one angular built-in part (5) and at least one fixing (1) for built-in parts in reinforcements, which has at least one traverse (2) with at least four fixing bars (3) arranged approximately perpendicularly and firmly connected to the traverse (2),
wherein
at least four fixing bars (3) protrude on the same side over the traverse (2), so that the angular built-in part (5) is slid in angularly in such manner that in the mounted position, it has an angle between two consecutive fixing bars (3), and is held in the fixing (1), defined by four fixing bars (3) arranged with the right spacing, without additional fixing means, immovably and securely and firmly anchored at the defined position..

2. Arrangement according to claim 1,
wherein
at least two fixings (1) are connected, by replacing each of the fixing bars (3) on the outside with at least two fixing connectors (4,4'), these fixing connectors (4,4') being firmly connected to the traverses (2,2').

3. Arrangement according to claim 1,
wherein
at least two traverses (2,2'), to which at least four fixing bars (3) are firmly connected, are firmly connected to at least two connecting bars (6,6').

## Revendications

1. Agencement avec au moins un élément à insérer (5) angulaire et au moins une fixation (1) pour éléments à insérer dans des armatures, qui présente au moins une traverse (2) avec au moins quatre tiges de fixation (3) disposées environ perpendiculairement et fermement liées à la traverse (2),
**caractérisé en ce que**
au moins quatre tiges de fixation (3) dépassent du même côté de la traverse (2), tel que l'élément à insérer (5) angulaire soit inséré obliquement de manière à ce qu'il présente, dans la position assemblée, un angle entre à chaque fois deux tiges de fixation (3) consécutives, et qu'il soit maintenu dans la fixation, laquelle est définie par quatre tiges de fixation (3) disposées avec le bon espacement, sans mesure de fixation supplémentaire de manière immobile et sûre et fermement ancré à l'emplacement défini,.

2. Agencement selon la revendication 1,
**caractérisé en ce que**
au moins deux fixations (1) sont reliées, chacune des tiges de fixation (3) se trouvant à l'extérieur étant remplacées par au moins deux connecteurs de fixation (4,4'), ces connecteurs de fixation (4,4') étant fermement liés aux traverses (2,2').

3. Agencement selon la revendication 1,
**caractérisé en ce que**
au moins deux traverses (2,2'), auxquelles sont à chaque fois fermement liées quatre tiges de fixation (3), sont fermement liées avec au moins deux tiges de connexion (6,6').
